# EUROPÄISCHE PATENTSCHRIFT

(11) **EP 1 838 199 B1**
(45) Veröffentlichungstag und Bekanntmachung des Hinweises auf die Patenterteilung: **24.10.2012**
(21) Anmeldenummer: 05748291.1
(22) Anmeldetag: 06.05.2005
(51) Int. Cl.: A47L 13/22

(54) **REINIGUNGSGER[T**
CLEANING APPARATUS
APPAREIL DE NETTOYAGE

(30) Priorität: 20.12.2004 DE 102004062336
(43) Veröffentlichungstag der Anmeldung: 03.10.2007
(73) Patentinhaber: Avet AG, 8630 Rüti/Zürich (CH)
(72) Erfinder: SACKS, Roland, CH-8608 Bubikon (CH)
(74) Vertreter: Maucher, Wolfgang
(86) Internationale Anmeldenummer: PCT/EP2005/004914
(87) Internationale Veröffentlichungsnummer: WO 2006/066634

(56) Entgegenhaltungen:
- EP-A- 1 180 343
- EP-A- 1 435 216
- WO-A-2004/021850
- DE-A1- 2 932 110
- US-A- 4 534 669
- US-A- 5 865 551
- US-B1- 6 386 392

## Beschreibung

Die Erfindung betrifft ein Reinigungsgerät mit einem Vorratsbehälter für Reinigungsflüssigkeit, der mittels einer Schraub- oder Renkverbindung durch eine Drehbewegung um die Behälter-Längsache an einer Halterung lösbar befestigbar ist, mit einer Flüssigkeitsleitung, die vom Vorratsbehälter zu einem Flüssigkeitsauslass führt, sowie mit einer Leitungskupplung, die ein am Vorratsbehälter angeordnetes Kupplungsstück sowie ein an der Halterung vorgesehenes Kupplungs-Gegenstück hat, wobei an der der Halterung zugewandten Behälter-Stirnseite eine zylinderförmig ausgebildete Behälter-Ausformung vorgesehen ist, die in eine an der dem Vorratsbehälter zugewandten Stirnseite der Halterung angeordnete Aufnahme einsetzbar ist und die mit der Aufnahme als Drehführung zusammenwirkt, und wobei im Bereich der Behälter-Ausformung das Kupplungsstück und im Bereich der Aufnahme das Kupplungs-Gegenstück vorgesehen ist.

Aus der DE 200 14 126 U1 ist bereits ein Reinigungsgerät vorbekannt, welches einen Handhabungsstiel aufweist, an dessen bodenseitigem Stielende eine plattenförmige Verteilerfläche in der Art eines Mophalters vorgesehen ist. An dem Handhabungsstiel ist ein Vorratsbehälter für Reinigungs- oder Desinfektionsmittel gehalten. Über einen Flüssigkeitsauslass kann der Inhalt des Vorratsbehälters abgegeben werden, um anschließend mit der Verteilerfläche auf der zu reinigenden Oberfläche verteilt zu werden.

Der Vorratsbehälter ist lösbar in einer Behälter-Halterung gehalten, die ihrerseits an dem Handhabungsstiel befestigt ist. Wie insbesondere in Figur 1 der DE 200 14126 U1 erkennbar ist, weist der Vorratsbehälter an der der Halterung zugewandten Behälter-Stirnseite eine Behälter-Ausformung auf, die stirnseitig durch eine als Behälter-Verschluss und als Kupplungsstück dienende Durchtrittshaut begrenzt ist. Durch diese Durchtrittshaut wird beim Einsetzen des Vorratsbehälters in die Halterung eine Kanüle als Kupplungs-Gegenstück geführt, durch welche Kanüle die Reinigungsflüssigkeit aus dem Vorratsbehälter austreten kann.

Problematisch bei diesem vorbekannten Reinigungsgerät ist jedoch die Dichtigkeit bei verbundenem Kupplungsstück und Kupplungs-Gegenstück, so dass die Gefahr besteht, dass Reinigungsmittel unbeabsichtigt in die Halterung gelangt und diese verunreinigt sowie dass das Reinigungsmaterial in der Folge unkontrolliert von dem Reinigungsgerät abgegeben wird.

Aus der US-A-4 534 669 ist bereits ein Reinigungsgerät der eingangs erwähnten Art bekannt, das einen beispielsweise als Handreinigungsbürste ausgebildeten Reinigungskopf mit einer Halterung hat, an welcher Halterung ein Vorratsbehälter für Reinigungsflüssigkeit lösbar befestigbar ist. Der Vorratsbehälter und die an dem Reinigungskopf vorgesehene Halterung sind dazu mittels einer Schraubverbindung aneinander gehalten, die durch eine Drehbewegung um die Behälter-Längsachse öffen- oder schließbar ist. Im vorbekannten Reinigungsgerät führt eine Flüssigkeitsleitung vom Vorratsbehälter zu einem Flüssigkeitsauslass, der im Bereich der Handreinigungsbürste angeordnet ist. Um den Vorratsbehälter mit dem im Reinigungskopf angeordneten Flüssigkeitsauslass zu verbinden, ist eine Leitungskupplung vorgesehen, die ein am Vorratsbehälter angeordnetes Kupplungsstück sowie ein an der Halterung vorgesehenes Kupplungs-Gegenstück aufweist. An der der Halterung zugewandten Behälter-Stirnseite ist eine Aufnahme vorgesehen, in welche die zylinderförmig ausgebildete Behälter-Ausformung einsetzbar ist und die mit der Behälter-Ausformung als Drehführung zusammenwirkt. Die an der Halterung vorgesehene Aufnahme ist als Sackloch in der ansonsten allenfalls leicht konkav eingeformten Stirnseite des Reinigungskopfes ausgebildet. Bei dem aus US-A-4 534 669 vorbekannten Reinigungsgerät wird die erforderliche Abdichtung beispielsweise bei einer auf den Verbindungsbereich zwischen Vorratsbehälter und Reinigungskopf einwirkenden Querbelastung nur durch die in diesem Bereich vorgesehene, aber vergleichsweise klein ausgebildete Schraubverbindung bewerkstelligt.

Aus der EP 1 435 216 A ist bereits ein Reinigungsgerät vorbekannt, das einen als Handhabe dienenden Stiel und ein gegebenenfalls mit textilem Material zu bespannendes Reinigungsbrett an dem einen Stielende aufweist. An dem Stiel ist seitlich eine topfförmig ausgebildete Halterung angebracht, die zur Aufnahme eines zylinderförmig ausgebildeten Vorratsbehälters bestimmt ist. Der Vorratsbehälter, der über eine Bajonettverbindung mit der Halterung lösbar verbindbar ist, weist an seiner der Halterung zugewandten Behälter-Stirnseite eine hülsenförmige Behälter-Ausformung auf, in deren Hülsen-Innenraum ein als Kupplungsstück dienendes Sperrventil vorgesehen ist. Das Sperrventil hat einen walzenförmigen Schließkörper, der beim Einsetzen des Vorratsbehälters in die Halterung von einem dort vorstehenden und als Kupplungs-Gegenstück dienenden Anschlussdorn in seine Offenstellung verschoben wird, so dass die im Vorratsbehälter bevorratete Reinigungsflüssigkeit am walzenförmigen Schließkörper vorbei und durch den Anschlussdorn hindurch über eine Flüssigkeitsleitung zu dem im Bereich des Reinigungsbrettes befindlichen Flüssigkeitsauslass fließen kann.

Es besteht daher die Aufgabe, ein Reinigungsgerät der eingangs genannten Art zu schaffen, bei dem die Dichtigkeit im Verbindungsbereich zwischen Halterung und Vorratsbehälter verbessert und ein unbeabsichtigtes und unkontrolliertes Austreten von Reinigungsflüssigkeit zumindest weitgehend vermieden sind.

Die erfindungsgemäße Lösung dieser Aufgabe besteht insbesondere darin, dass die Aufnahme durch eine Führungswandung gebildet ist, die über die den Vorratsbehälter zugewandte Stirnseite der Halterung vorsteht, dass an der Halterung zumindest eine Zusatzwandung vorsteht, welche mit Abstand um die Führungswandung angeordnet ist, dass die Führungswandung und die zumindest eine Zusatzwandung kreisförmig ausgestaltet sind, und dass an der der Halterung zugewandten Behälter-Stirnseite eine ringförmige Gegen-Wandung vorgesehen ist, die in der Gebrauchsstellung von Vorratsbehälter und Halterung mit Abstand koaxial um die zumindest eine Zusatzwandung umläuft.

Bei dem erfindungsgemäßen Reinigungsgerät ist die Aufnahme durch eine Führungswandung gebildet, die über die dem Vorratsbehälter zugewandte Stirnseite der Halterung vorsteht. Die Führungswandung bildet eine Umschließung mit besonders gutem Formschluss für die Behälter-Ausformung des Vorratsbehälters, die somit lagestabil in der Aufnahme untergebracht ist. Zudem kann die Halterung mit der Führungswandung einfach und somit kostengünstig einstückig hergestellt werden, beispielsweise als Spritzgießteil. Da an der Halterung zumindest eine Zusatzwandung vorsteht, welche mit Abstand um die Führungswandung angeordnet ist, wird eine zusätzliche Abstützung für den Vorratsbehälter erreicht und somit dessen Halt in der Halterung verbessert. Der Vorratsbehälter wird so nicht nur im zentralen Bereich der Behälter-Ausformung gelagert, sondern erfährt auch eine Abstützung in zumindest einem radial weiter außen gelegenen Bereich seine der Halterung zugewandten Stirnseite, wodurch auch einer Kippbewegung des Vorratsbehälters entgegengewirkt wird. Da die Führungswandung und die zumindest eine Zusatzwandung kreisförmig und vorzugsweise konzentrisch zur topfförmigen Halterung ausgestaltet sind, ist ein problemloses Einsetzen und Entfernen des Vorratsbehälters in die Halterung durch eine Drehbewegung bei gleichzeitigem Zusammenfügen von Behälter-Ausformung und Aufnahme möglich. Da auch die Behälter-Ausformung zylinderförmig ausgebildet ist, ist auch ein formschlüssiges Zusammenwirken der Behälter-Ausformung mit der kreisförmigen und als Aufnahme dienenden Führungswandung möglich. Da an der der Halterung zugewandten Behälter-Stirnseite eine ringförmige Gegen-Wandung vorgesehen ist, die in der Gebrauchsstellung von Vorratsbehälter und Halterung mit Abstand koaxial um die zumindest eine Zusatzwandung umläuft, erfährt der in der Halterung befindliche Vorratsbehälter eine zusätzliche Abstützung und somit eine Stabilisierung. Durch die Gegen-Wandung sowie die Zusatzwandung(en) sind zudem zusätzliche Barrieren für eventuell aus dem Bereich der Leitungskupplung austretende Reinigungsflüssigkeit gebildet, so dass auch bei beispielsweise durch Verschleiß undicht gewordenem Kupplungsstück und/oder Kupplungs-Gegenstück der Vorratsbehälter weitgehend dicht in der Halterung gelagert ist und ein Austreten von Reinigungsflüssigkeit nach außen zumindest weitgehend vermieden ist.

An der dem Vorratsbehälter zugewandten Stirnseite der Halterung ist eine Aufnahme angeordnet, in welche die Behälter-Ausformung einsetzbar ist und die mit der Behälter-Ausformung als Drehführung zusammenwirkt, wobei im Bereich der Behälter-Ausformung das Kupplungsstück und im Bereich der Aufnahme das Kupplungs-Gegenstück vorgesehen ist. Durch die Aufnahme an der Stirnseite der Halterung wird die Behälter-Ausformung ringförmig umschlossen, wobei die Aufnahme die Behälter-Ausformung beaufschlagt und den Kupplungsbereich mit dem an der Behälter-Ausformung vorgesehenen Kupplungsstück und dem im Bereich der Aufnahme vorgesehenen Kupplungs-Gegenstück gegenüber dem Außenbereich zumindest weitgehend abdichtet. Verunreinigungen der Halterung oder ein Austreten von Reinigungsmaterial sind somit vermieden.

Die Aufnahme kann zudem als Zentrierhilfe beim Einsetzen des Vorratsbehälters in die Halterung dienen, wodurch das Bestücken des Reinigungsgeräts mit einem Vorratsbehälter vereinfacht ist.

Eine bevorzugte Ausführungsform sieht vor, dass das Kupplungs-Gegenstück als ein in die Aufnahme vorstehender Dornfortsatz ausgebildet ist, und dass das Kupplungsstück insbesondere als ein in der Behälter-Ausformung angeordnetes Kugelventil ausgestaltet ist, dessen Ventilkugel beim Einsetzen der Behälter-Ausformung in die Aufnahme von dem in die Kugelventil-Öffnung eindringenden Dornfortsatz von ihrer Schließstellung gegen eine Rückstellkraft in die Offenstellung bewegbar ist. Dadurch ist eine besonders gute Verbindung im Bereich der Leitungskupplung gebildet. Zudem kann ein angebrochener Vorratsbehälter einfach aus der Halterung entnommen werden. Durch die Ventilkugel, die beim Entfernen des Dornfortsatzes mittels der Rückstellkraft selbsttätig in die Schließstellung gelangt, wird der Vorratsbehälter beim Entnehmen aus der Halterung verschlossen, so dass unbeabsichtigtes Austreten von Reinigungsmaterial vermieden ist und der teilentleerte Vorratsbehälter verschlossen aufbewahrt werden kann.

Es ist vorteilhaft, wenn als Ventilsitz des Kugelventils ein Dichtring, insbesondere aus elastischem Material, vorgesehen ist, dessen die Ringöffnung begrenzender Randbereich die Ventilkugel in ihrer Schließstellung beaufschlagt. Dadurch ist einerseits der Vorratsbehälter dicht verschlossen, andererseits beim Einsetzen in die Halterung leicht öffenbar.

Es ist zweckmäßig, wenn der Dornfortsatz kegelstumpfförmig ausgestaltet ist und in Offenstellung des Kugelventils umfangsseitig dichtend an dem die Ringöffnung begrenzenden Randbereich anliegt. Dadurch ist bei in die Halterung eingesetztem Vorratsbehälter und geöffnetem Ventil eine dichte Verbindung zwischen dem Ventil als Kupplungsstück und dem das Kupplungs-Gegenstück bildenden Dornfortsatz sichergestellt und ein unbeabsichtigtes Austreten von Reinigungsflüssigkeit ist vermieden.

Die Länge des Dornfortsatzes ist an den axialen Verstellweg der Ventilkugel des Kugelventils angepasst, wobei eine Maßtoleranz von beispielsweise +/- 5mm für die Länge des Dornfortsatzes zulässig ist, um einerseits Fertigungstoleranzen zu erlauben, andererseits ein zuverlässiges Öffnen des Kugelventils durch den Dornfortsatz sicherzustellen.

Gemäß einer Ausführungsform ist am Aufnahme-Grund zumindest eine Ringdichtung vorgesehen, welche der Vorratsbehälter in Offenstellung des Kugelventils mit seiner Behälter-Ausformung dichtend beaufschlagt.

Für eine verbesserte Lagerung des Vorratsbehälters in der Halterung ist vorgesehen, dass die Halterung topfförmig ausgestaltet ist. Der Vorratsbehälter kann dabei bereichsweise in die topfförmige Halterung eingesetzt werden, so dass der Vorratsbehälter umfangsseitig über einen Teilbereich seiner axialen Erstreckung von der Halterung umschlossen und auch bei eventuellen stoßartigen Beaufschlagungen gegen Verrutschen oder versehentliches Lösen von der Halterung gesichert ist.

Für ein schnelles und einfaches, jedoch trotzdem sicheres und zuverlässiges Anbringen und Lösen des Vorratsbehälters an der Halterung ist es zweckmäßig, wenn die Halterung mit dem Vorratsbehälter mittels eines Bajonettverschlusses lösbar verbindbar ist.

Dabei ist es zweckmäßig, wenn am Vorratsbehälter umfangsseitig zumindest ein Bajonettvorsprung vorgesehen ist, dem eine Bajonettöffnung an der Umfangswandung der topfförmigen Halterung zugeordnet ist.

Nachstehend ist ein Ausführungsbeispiel eines erfindungsgemäßen Reinigungsgerätes anhand der Zeichnungen näher erläutert.

Es zeigt:
- Fig. 1: eine Halterung mit einem Vorratsbehälter eines erfindungsgemäßen Reinigungsgerätes,
- Fig. 2: die Halterung des Reinigungsgerätes aus Figur 1, von der Unterseite aus betrachtet, und
- Fig. 3: einen Seitenschnitt der Anordnung gemäß Figur 1 in einer auseinander gezogenen Darstellung.

Ein in den Figuren nicht näher dargestelltes Reinigungsgerät weist eine Halterung 1 für einen Vorratsbehälter 2 für Reinigungsflüssigkeit auf. Die Halterung 1 weist ein Befestigungselement 3 zum Befestigen der Halterung 1 an einem Handhabungsstiel 30 des Reinigungsgerätes auf, welches zwei Klemmelemente 4 hat, die über ein Scharnier 5 miteinander verbunden sind und die Durchgangsöffnungen (Figur 2) für die Schrauben 6 aufweisen, welche Schrauben 6 durch die Durchgangsöffnungen geführt und zum Festlegen des Befestigungselementes 3 an dem Handhabungsstiel mit Gegenmuttern versehen oder in ein Gegengewinde eingedreht werden können.

Der Vorratsbehälter 2 ist mittels eines Bajonettverschlusses 7 mit der Halterung 1 lösbar verbindbar. An dem Vorratsbehälter 2 sind hierzu zwei Bajonettvorsprünge 8 vorgesehen, denen jeweils eine Bajonettöffnung 9 an der topfförmigen Halterung 1 zugeordnet ist. Mittels einer Drehbewegung um die Behälter-Längsachse und einer gleichzeitigen Axialverschiebung ist der Vorratsbehälter 2 somit sicher an der Halterung 1 festlegbar und durch eine entsprechende gegenläufige Bewegung einfach von diesem entfernbar.

Die Halterung 1 weist unterseitig einen Anschlussnippel 10 für eine nicht dargestellte Flüssigkeitsleitung auf, mit der das Reinigungsmittel aus dem Vorratsbehälter 2 an den gewünschten Anwendungsort befördert werden kann.

Der Vorratsbehälter 2 weist an seiner der Halterung 1 zugewandten Behälter-Stirnseite eine Behälter-Ausformung 14 auf, die in eine Aufnahme 15 an der dem Vorratsbehälter 2 zugewandten Stirnseite der Halterung 1 einsetzbar ist. Die Aufnahme 15 wirkt dabei zusammen mit der Behälter-Ausformung 14 als Drehführung, wodurch das Einsetzen des Vorratsbehälters 2 in die Halterung 1 vereinfacht ist.

Zwischen dem Vorratsbehälter 2 und der Halterung 1 ist eine Leitungskupplung 11 vorgesehen, die ein am Vorratsbehälter 2 angeordnetes Kupplungsstück 12 sowie ein an der Halterung 1 vorgesehenes Kupplungs-Gegenstück 13 hat.

Das Kupplungs-Gegenstück 13 ist dabei als ein in die Aufnahme 15 vorstehender Dornfortsatz ausgebildet, der eine Innenhöhlung 16 aufweist und mit dem Anschlussnippel 10 in Durchflussverbindung steht.

Das Kupplungsstück 12 ist als ein in der Behälter-Ausformung 14 angeordnetes Kugelventil ausgestaltet. Dessen Ventilkugel 17 wird beim Einsetzen der Behälter-Ausformung 14 in die Aufnahme 15 von dem in die Kugelventil-Öffnung eindringenden, als Dornfortsatz ausgebildeten Kupplungs-Gegenstück 13 von ihrer Schließstellung gegen die Rückstellkraft einer Ventilfeder 18 in die Offenstellung bewegt (Figur 4).

Das Kupplungs-Gegenstück 13 weist an seinem Beaufschlagungsende für die Ventilkugel 17 nicht-umlaufende Lagerstege auf, so dass die Innenhöhlung 16 durch die Ventilkugel 17 nicht verschlossen wird und eine Durchströmverbindung vom Innenraum 20 des Vorratsbehälters 2 zur Innenhöhlung 16 und zum Anschlussnippel 10 besteht.

Als Ventilsitz des Kugelventils ist ein Dichtring 21 aus elastischem Material vorgesehen, dessen die Ringöffnung begrenzender Randbereich die Ventilkugel 17 in ihrer Schließstellung beaufschlagt. Der kegelstumpfförmig ausgestaltete Dornfortsatz des Kupplungs-Gegenstücks 13 liegt seinerseits in Offenstellung des Kugelventils umfangsseitig dichtend an dem die Ringöffnung begrenzenden Randbereich des Dichtrings 21 an. Dadurch ist einerseits der Vorratsbehälter 2 dicht verschlossen, sobald dieser aus der Halterung 1 entnommen wird, wodurch auch ein Entnehmen teilentleerter Vorratsbehälter 2 möglich ist, ohne dass größere Mengen Reinigungsflüssigkeit aus dem Vorratsbehälter 2 ungewollt entweichen. Andererseits ist eine dichtende Verbindung bei eingesetztem Vorratsbehälter 2 gegeben, so dass keine Reinigungsflüssigkeit beim und nach dem Einsetzen des Vorratsbehälters 2 in die Halterung 1 in die Aufnahme gelangen kann.

Aus Figur 3 ist zu erkennen, dass am Grund der Aufnahme 15 eine Ringdichtung 31 vorgesehen ist, welche der Vorratsbehälter 2 in Offenstellung des Kugelventils mit seiner Behälter-Ausformung 14 beaufschlagt. Die in der Halterung 1 vorgesehene Aufnahme 15 für die Behälter-Ausformung 14 ist hier durch eine Führungswandung 32 gebildet, die über die dem Vorratsbehälter 2 zugewandte Stirnseite der Halterung 1 vorsteht. Die Führungswand 32 bildet eine Umschließung mit besonders gutem Formschluss für die Behälter-Ausformung 14, die somit lagestabil in der Aufnahme 15 untergebracht ist. Um den Vorratsbehälter 2 noch zusätzlich abzustützen und um dessen Halt in der Halterung 1 zu verbessern, steht an der Halterung 1 eine Zusatzwand 33 vor, welche mit Abstand konzentrisch um die Führungswandung 32 angeordnet ist. Der Vorratsbehälter 2 wird so nicht nur im zentralen Bereich der Behälter-Ausformung 14 gelagert, sondern erfährt auch eine Abstützung in zumindest einem radial weiter außen gelegenen Bereich seiner der Halterung 1 zugewandten Stirnseite, wodurch auch einer eventuell zu Undichtigkeiten führenden Kippbewegung des Vorratsbehälters 2 entgegengewirkt wird. Die Führungswandung 32 und die Zusatzwandung 33, die konzentrisch zur topfförmigen Halterung 1 angeordnet sind, sind kreisförmig ausgestaltet. Somit ist ein problemloses Einsetzen und Entfernen des Vorratsbehälters 2 in die Halterung 1 durch eine Drehbewegung bei gleichzeitigem Zusammenfügen von Behälter-Ausformung 14 und Aufnahme 15 möglich. Zur zusätzlichen Abstützung und zusätzlichen Stabilisierung des in der Halterung 1 befindlichen Vorratsbehälters 2 ist an der der Halterung 1 zugewandten Behälter-Stirnseite eine ringförmige Gegen-Wandung 34 vorgesehen, die in der Gebrauchsstellung vom Vorratsbehälter 2 und Halterung 1 mit Abstand koaxial um die Zusatzwandung 33 umläuft. Die Gegen-Wandung 34 und die Zusatzwandung 33 bilden zusätzliche Barrieren für eventuell aus dem Bereich der Leitungskupplung 11 austretende Reinigungsflüssigkeit, so dass auch bei beispielsweise durch Verschleiß undicht gewordenem Kupplungsstück 12 und/oder Kupplungs-Gegenstück 13 der Vorratsbehälter 2 weitgehend dicht in der Halterung 1 gelagert ist und ein Austreten von Reinigungsflüssigkeit nach außen zumindest weitgehend vermieden wird.

## Patentansprüche

1. Reinigungsgerät mit einem Vorratsbehälter (2) für Reinigungsflüssigkeit, der (2) mittels einer Schraub- oder Renkverbindung durch eine Drehbewegung um die Behälter-Längsachse an einer Halterung (1) lösbar befestigbar ist, mit einer Flüssigkeitsleitung, die vom Vorratsbehälter (2) zu einem Flüssigkeitsauslass führt, sowie mit einer Leitungskupplung (11), die ein am Vorratsbehälter (2) angeordnetes Kupplungsstück (12) sowie ein an der Halterung (1) vorgesehenes Kupplungs-Gegenstück (13) hat, wobei an der der Halterung (1) zugewandten Behälter-Stirnseite eine zylinderförmig ausgebildete Behälter-Ausformung (14) vorgesehen ist, die (14) in einer an der dem Vorratsbehälter (2) zugewandten Stirnseite der Halterung (1) angeordnete Aufnahme (15) einsetzbar ist und die (14) mit der Aufnahme (15) als Drehführung zusammenwirkt, und wobei im Bereich der Behälter-Ausformung (14) das Kupplungsstück (12) und im Bereich der Aufnahme (15) das Kupplungs-Gegenstück (13) vorgesehen ist, **dadurch gekennzeichnet, dass** die Aufnahme (15) durch eine Führungswandung (32) gebildet ist, die (32) über die den Vorratsbehälter (2) zugewandte Stirnseite der Halterung (1) vorsteht, dass an der Halterung (1) zumindest eine Zusatzwandung (33) vorsteht, welche (33) mit Abstand um die Führungswandung (32) angeordnet ist, dass die Führungswandung (32) und die zumindest eine Zusatzwandung (33) kreisförmig ausgestaltet sind, und dass an der der Halterung (1) zugewandten Behälter-Stirnseite eine ringförmige Gegen-Wandung (34) vorgesehen ist, die (34) in der Gebrauchsstellung von Vorratsbehälter (2) und Halterung (1) mit Abstand koaxial um die zumindest eine Zusatzwandung (33) umläuft.

2. Reinigungsgerät nach Anspruch 1, **dadurch gekennzeichnet, dass** das Kupplungs-Gegenstück (13) als ein in die Aufnahme (15) vorstehender Dornfortsatz ausgebildet ist, und dass das Kupplungsstück (12) als ein in der Behälter-Ausformung (14) angeordnetes Kugelventil ausgestaltet ist, dessen Ventilkugel (17) beim Einsetzen der Behälter-Ausformung (14) in die Aufnahme (15) von dem in die Kugelventil-Öffnung eindringenden Dornfortsatz von ihrer Schließstellung gegen eine Rückstellkraft in die Offenstellung bewegbar ist.

3. Reinigungsgerät nach Anspruch 1 oder 2, **dadurch gekennzeichnet, dass** als Ventilsitz des Kugelventils ein Dichtring (21), insbesondere aus elastischem Material vorgesehen ist, dessen die Ringöffnung begrenzender Randbereich die Ventilkugel (17) in ihrer Schließstellung beaufschlagt.

4. Reinigungsgerät nach einem der Ansprüche 1 bis 3, **dadurch gekennzeichnet, dass** der Dornfortsatz kegelstumpfförmig ausgestaltet ist und in Offenstellung des Kugelventils umfangsseitig dichtend an dem die Ringöffnung begrenzenden Randbereich anliegt.

5. Reinigungsgerät nach einem der Ansprüche 1 bis 4, **dadurch gekennzeichnet, dass** am Aufnahme-Grund zumindest eine Ringdichtung (31) vorgesehen ist, welche der Vorratsbehälter (2) in Offenstellung des Kugelventils mit seiner Behälter-Ausformung (14) dichtend beaufschlagt.

6. Reinigungsgerät nach einem der Ansprüche 1 bis 5, **dadurch gekennzeichnet, dass** die Halterung (1) topfförmig ausgestaltet ist.

7. Reinigungsgerät nach einem der Ansprüche 1 bis 6, **dadurch gekennzeichnet, dass** die Halterung (1) mit dem Vorratsbehälter (2) mittels eines Bajonettverschlusses (7) lösbar verbindbar ist.

8. Reinigungsgerät nach einem der Ansprüche 1 bis 7, **dadurch gekennzeichnet, dass** am Vorratsbehälter (2) umfangsseitig zumindest ein Bajonettvorsprung (8) vorgesehen ist, dem eine Bajonettöffnung (9) an der Umfangswandung der topfförmigen Halterung (1) zugeordnet ist.

## Claims

1. Cleaning apparatus having a storage container (2) for cleaning fluid which (2) is releasably connectable to a holder (1) by means of a screw or bayonet connection by a rotary movement about the longitudinal axis of the container, having a fluid line which leads from the storage container (2) to a fluid outlet, and having a line coupling (11) which has a coupling member (12) mounted on the storage container (2) and a mating coupling member (13) provided on the holder (1), while on the end face of the container facing the holder (1) is provided a cylindrically shaped container moulding (14), which (14) can be inserted in a receptacle (15) disposed on the end face of the holder (1) facing the storage container (2), and which (14) cooperates with the receptacle (15) as a rotary guide, and wherein the coupling member (12) is provided in the region of the container moulding (14) and the mating coupling member (13) is provided in the region of the receptacle (15), **characterised in that** the receptacle (15) is formed by a guide wall (32), which (32) projects over the end face of the holder (1) facing the storage container (2), **in that** projecting from the holder (1) is at least one additional wall (33) which (33) is arranged around the guide wall (32) and at a spacing therefrom, **in that** the guide wall (32) and the at least one additional wall (33) are of circular configuration, and **in that** on the end face of the container facing the holder (1) is provided an annular mating wall (34) which (34), in the position of use of the storage container (2) and holder (1), extends coaxially around the at least one additional wall (33) at a spacing therefrom.

2. Cleaning apparatus according to claim 1, **characterised in that** the mating coupling member (13) is embodied as a spike projection protruding into the receptacle (15), and **in that** the coupling member (12) is embodied as a ball valve arranged in the container moulding (14), the ball (17) of which is movable, when the container moulding (14) is inserted into the receptacle (15), by the spike projection penetrating into the ball valve opening, from its closed position counter to a restoring force into the open position.

3. Cleaning apparatus according to claim 1 or 2, **characterised in that** a sealing ring (21), particularly made of elastic material, is provided as the valve seat of the ball valve, the edge region of which, bordering the annular opening, acts upon the ball (17) in its closed position.

4. Cleaning apparatus according to one of claims 1 to 3, **characterised in that** the spike projection is in the shape of a truncated cone and in the open position of the ball valve it fits tightly around the circumference of the edge region bordering the annular opening.

5. Cleaning apparatus according to one of claims 1 to 4, **characterised in that** at least one annular seal (31) is provided on the receptacle base, and in the open position of the ball valve it is acted upon by the storage container (2) with its container moulding (14) to form a seal.

6. Cleaning apparatus according to one of claims 1 to 5, **characterised in that** the holder (1) is of pot-shaped configuration.

7. Cleaning apparatus according to one of claims 1 to 6, **characterised in that** the holder (1) is releasably connectable to the storage container (2) by means of a bayonet closure (7).

8. Cleaning apparatus according to one of claims 1 to 7, **characterised in that** at least one bayonet projection (8) is provided on the circumference of the storage container (2) and has an associated bayonet opening (9) on the circumferential wall of the pot-shaped holder (1).

## Revendications

1. Appareil de nettoyage, avec un récipient de stockage (2) pour du liquide de nettoyage, récipient qui peut être fixé sur un support (1), de manière libérable par un mouvement de rotation autour de l'axe longitudinal du récipient, au moyen d'un assemblage vissé ou d'un assemblage à baïonnette avec une conduite de liquide qui mène du récipient de stockage (2) à une sortie de liquide, et avec un accouplement de conduite (11) qui possède un élément d'accouplement (12) disposé sur le récipient de stockage (2) ainsi qu'un élément d'accouplement complémentaire (13) prévu sur le support (1), sachant qu'une formation de récipient en relief (14) réalisée cylindrique est prévue sur le côté frontal du récipient qui est tourné vers le support (1), formation qui peut être insérée dans un logement (15) disposé sur le côté frontal du support (1) qui est tourné vers le récipient de stockage (2), et formation qui coopère avec le logement (15) comme guidage en rotation, et sachant que l'élément d'accouplement (12) est prévu dans la région de la formation de récipient en relief (14) et l'élément d'accouplement complémentaire (13) dans la région du logement (15), **caractérisé en ce que** le logement (15) est formé par une paroi de guidage (32) qui dépasse du côté frontal du support (1) tourné vers le récipient de stockage (2), **en ce qu'**au moins une paroi supplémentaire (33) fait saillie sur le support (1), laquelle est disposée à distance autour de la paroi de guidage (32), **en ce que** la paroi de guidage (32) et la paroi supplémentaire au moins unique (33) sont réalisées circulaires, et **en ce qu'**une contre-paroi annulaire (34) est prévue sur le côté frontal du récipient tourné vers le support (1), laquelle, dans la position d'utilisation du récipient de stockage (2) et du support (1), entoure coaxialement à distance la paroi supplémentaire au moins unique (33).

2. Appareil de nettoyage selon la revendication 1, **caractérisé en ce que** l'élément d'accouplement complémentaire (13) est réalisé sous la forme d'un prolongement de broche faisant saillie dans le logement (15), et **en ce que** l'élément d'accouplement (12) est réalisé sous la forme d'une soupape à bille disposée dans la formation de récipient en relief (14), soupape dont la bille (17), lors de l'insertion de la formation de récipient en relief (14) dans le logement (15), peut être, par le prolongement de broche pénétrant dans l'ouverture de la soupape à bille, déplacée de sa position fermée dans la position ouverte à l'encontre d'une force de rappel.

3. Appareil de nettoyage selon la revendication 1 ou 2, **caractérisé en ce qu'**une bague d'étanchéité (21), en particulier en un matériau élastique, est prévue comme siège de soupape de la soupape à bille, bague dont la région de bord délimitant l'ouverture de la bague sollicite la bille de soupape (17) dans sa position fermée.

4. Appareil de nettoyage selon l'une des revendications 1 à 3, **caractérisé en ce que** le prolongement de broche est réalisé de forme tronconique et, dans la position ouverte de la soupape à bille, s'applique périphériquement en étanchéité contre la région de bord délimitant l'ouverture de la bague.

5. Appareil de nettoyage selon l'une des revendications 1 à 4, **caractérisé en ce qu'**au moins un joint d'étanchéité annulaire (31) est prévu sur le fond du logement, joint qui, dans la position ouverte de la soupape à bille, sollicite en étanchéité le récipient de stockage (2) au niveau de sa formation de récipient en relief (14).

6. Appareil de nettoyage selon l'une des revendications 1 à 5, **caractérisé en ce que** le support (1) est réalisé en forme de pot.

7. Appareil de nettoyage selon l'une des revendications 1 à 6, **caractérisé en ce que** le support (1) peut être assemblé de manière amovible au récipient de stockage (2) au moyen d'un joint à baïonnette (7).

8. Appareil de nettoyage selon l'une des revendications 1 à 7, **caractérisé en ce qu'**au moins une saillie de baïonnette (8) est prévue périphériquement sur le récipient de stockage (2), saillie à laquelle est associée une ouverture de baïonnette (9) sur la paroi périphérique du support (1) en forme de pot.
